# EUROPÄISCHE PATENTSCHRIFT

(11) **EP 2 173 504 B1**
(45) Veröffentlichungstag und Bekanntmachung des Hinweises auf die Patenterteilung: **20.10.2010**
(21) Anmeldenummer: 08801517.7
(22) Anmeldetag: 05.08.2008
(51) Int. Cl.: B21H 3/06, B21H 5/02

(54) **PROFILWALZMASCHINE**
PROFILE-ROLLING MACHINE
MACHINE À LAMINER DES PROFILÉS

(30) Priorität: 07.08.2007 DE 102007037152
(43) Veröffentlichungstag der Anmeldung: 14.04.2010
(73) Patentinhaber: E. W. Menn Gmbh & Co. Kg, 57271 Hilchenbach (DE)
(72) Erfinder: MENN, Ernst, Walter, 57271 Hilchenbach (DE); ROTH, Eberhard, 57334 Bad Lasphe (DE)
(74) Vertreter: Grosse, Wolf-Dietrich Rüdiger
(86) Internationale Anmeldenummer: PCT/EP2008/006423
(87) Internationale Veröffentlichungsnummer: WO 2009/018992

(56) Entgegenhaltungen:
- EP-A- 0 498 225
- EP-A- 0 543 101
- EP-A- 0 849 200
- EP-A- 1 442 808
- DE-A1- 1 477 067
- DE-A1- 19 728 669
- US-A- 4 028 921

## Beschreibung

Die Erfindung betrifft eine Profilwalzmaschine zum Walzen eines Profils, insbesondere eines Gewindes, in einen Rohling gemäß dem Oberbegriff des Anspruchs 1 (siehe z.B. EP-1 442 808).

Eine weitere Profilwalzmaschine ist z. B. aus der deutschen Gebrauchsmusterschrift DE 8124426 U1 bekannt. Die dort offenbarte Profilwalzmaschine weist eine erste Profilwalzbacke und eine zweite Profilwalzbacke auf, welche relativ zueinander hin und her verfahrbar sind, um das Profil in den Rohling einzuwalzen.

Bekannte Weiterentwicklungen derartiger Profilwalzmaschinen verfügen über eine Führungsbahn, in welcher ein Schlitten mit der zweiten Profilwalzbacke zum Einwalzen des Profils in den Rohling geführt und hin und her verfahrbar ist. Der Schlitten wie auch die Führungsbahn sind dabei jeweils mit eigenen Gleitplatten, nachfolgend Schlittengleitplatten und Führungsgleitplatten genannt, ausgebildet, welche zusammen eine Gleitpaarung bilden. Beim Verfahren des Schlittens mit der zweiten Profilwalzbacke in der Führungsbahn gleiten die Schlittengleitplatten und die Führungsgleitplatten aufeinander, typischerweise mit einem dazwischen befindlichen Schmiermittel.

Das Schmiermittel zwischen der Gleitpaarung verhindert ein so genanntes Fressen, wenn der Schlitten in der Führung läuft.

Die Problematik bei derzeitig verwendeten Gleitpaarungen, typischerweise Spezialbronze für die Schlittengleitplatten und eine Nitrierung der Führungsgleitplatten, liegt darin, dass bei einer derartigen Gleitpaarung das Gleiten nur mit einem sortenreinen Schmierstoff funktioniert und gegen das Eindringen von Schmutz relativ empfindlich ist. Dies hat den Nachteil, dass die verwendeten Schmierstoffe in einem geschlossenen System gesammelt, gereinigt und zurückgeführt werden müssen, was sehr aufwendig und teuer ist, oder in einem offenen Schmiersystem verloren gehen.

Ausgehend von diesem Stand der Technik liegt der Erfindung die Aufgabe zugrunde, eine bekannte Profilwalzmaschine und insbesondere deren Gleitpaarung zwischen Schlitten und Führungsbahn dahingehend weiterzubilden, dass sie sowohl im Hinblick auf ihren Verschleiß als auch im Hinblick auf ihr Schmierverhalten wesentlich unempfindlicher wird als bei bisher bekannten Profilwalzmaschinen.

Diese Aufgabe wird durch den Gegenstand des Patentanspruchs 1 gelöst.

Durch die Verwendung von Keramik für die Führungsgleitplatten und die Schlittengleitplatten wird vorteilhafterweise erreicht, dass die so gebildete Gleitpaarung sowohl wesentlich weniger verschleißanfällig als auch von ihrem Schmierverhalten her wesentlich unempfindlicher ist. Insbesondere gestattet die beanspruchte Verwendung der Materialien auch die Verwendung eines geschlossenen Schmiersystems, bei dem Schmierstoffe immer wieder verwendet werden können. Das spart Kosten und schont die Umwelt. Außerdem ist die erfindungsgemäß ausgebildete Profilwalzmaschine aufgrund der großen Härte der Keramik unempfindlicher gegen das Eindringen von Schmutz. Schließlich sei herausgestellt, dass die erfindungsgemäß ausgebildete Gleitpaarung auch die Verwendung eines kombinierten Kühl- und Schmiermediums, d. h. eines Mediums, welches sowohl eine Kühlfunktion wie auch eine Schmierfunktion erfüllt, ermöglicht. Die Verwendung eines solchen kombinierten Mediums hat den Vorteil, dass nicht sowohl ein Kühlkreislauf wie auch ein Schmiermittelkreislauf vorgesehen werden muss, sondern dass nur ein Kreislauf erforderlich ist, wodurch wiederum Kosten eingespart werden können.

Gemäß einem ersten Ausführungsbeispiel können Kosten eingespart werden, wenn die Führungsgleitplatten und / oder die Schlittengleitplatten nicht vollständig, sondern nur mit einem oder mehreren Einsätzen oder einer Beschichtung aus Keramik ausgebildet sind.

Vorteilhafterweise ist die zweite Profilwalzbacke als Verschleißteil an dem Schlitten auswechselbar befestigt.

Wenn der Schlitten in einer Schwalbenschwanznut oder einer T-Nut ähnlichen Führung entlang der Führungsbahn geführt ist, hat dies den Vorteil, dass der Schlitten und damit auch die zweite Profilwalzbacke während des Hin- und Herverfahrens auch quer zur Führungsbahn stabilisiert geführt ist.

Zur Realisierung der Relativbewegung zwischen der ersten Profilwalzbacke und der zweiten Profilwalzbacke zum Einwalzen des Profils in den Rohling können grundsätzlich beide Profilwalzbacken bewegt werden. Es ist jedoch völlig ausreichend, die erste Profilwalzbacke und / oder die Führungsbahn ortsfest, vorzugsweise an der Profilwalzmaschine zu befestigen.

Die Verwendung eines Schmiermittels zwischen der Gleitpaarung vermindert vorteilhafterweise den Reibungswiderstand zwischen dieser. Notfalls kann die Gleitpaarung jedoch auch ohne spezielle Schmiermittel verwendet werden.

Weitere vorteilhafte Ausgestaltungen sind Gegenstand der abhängigen Ansprüche.

Der Beschreibung sind zwei Figuren beigefügt, wobei
- Figur 1: eine perspektivische Ansicht einer erfindungsgemäßen Führungs- schiene mit einem erfindungsgemäßen Schlitten; und
- Figur 2: die erste und zweite Profilwalzbacke
zeigt.

Die Erfindung wird nachfolgend unter Bezugnahme auf die genannten Figuren in Form von einem Ausführungsbeispiel detailliert beschrieben.

Figur 1 zeigt eine erfindungsgemäße Führungsbahn 130, in welcher ein Schlitten 124 hin- und her verfahrbar gelagert ist. Das Hin- und Herverfahren erfolgt in Richtung des Doppelpfeiles. Der Schlitten 124 weist eine Aussparung 125 auf, in welche eine zweite Profilwalzbacke 126 als Verschleißteil auswechselbar eingesetzt werden kann. Die Führungsbahn 130 verfügt über vorzugsweise großflächige Führungsgleitplatten 132, welche zusammen mit Schlittengleitplatten 122 an dem Schlitten 124 eine Gleitpaarung bilden. Erfindungsgemäß sind die Führungsgleitplatten 132 und / oder die Schlittengleitplatten 122 zumindest teilweise aus Keramik oder einem nicht-metallischen Werkstoff gefertigt oder damit beschichtet. Die daraus resultierenden Vorteile sind oben beschrieben.

Figur 2 zeigt das Funktionsprinzip der Profilwalzmaschine, wobei eine erste Profilwalzbacke 110 und die zweite Profilwalzbacke 126 relativ zueinander hin und her verfahren werden, um in einen zwischen ihnen vorhandenen Rohling 200 ein Profil, insbesondere ein Gewinde einzuwalzen.

## Patentansprüche

1. Profilwalzmaschine zum Walzen eines Profils in einen Rohling (200) , wobei die Profilwalzmaschine aufweist:
eine erste Profilwalzbacke (110);
eine zweite Profilwalzbacke (126);
einen Schlitten (124) zur Halterung der zweiten Profilwalzbacke (126), wobei der Schlitten mindestens eine Schlittengleitplatte (122) aufweist; und
eine Führungsbahn (130) mit mindestens einer Führungsgleitplatte (132), auf welcher der Schlitten (124) mit seiner der Führungsgleitplatte (132) gegenüberliegenden Schlittengleitplatte (122) und der zweiten Profilwalzbacke. (126) zum Einwalzen des Profils in den Rohling relativ zu der ersten Profilwalzbacke (110) hin und her verfahrbar ist;
**dadurch gekennzeichnet,**
**dass** die Führungsgleitplatte (132) und die Schlittengleitplatte (122) zumindest teilweise aus Keramik gefertigt sind; und
**dass** ein Kreislauf für ein kombiniertes Kühl- und Schmiermittel vorhanden ist zur Verwendung zwischen der Führungsgleitplatte (132) und der Schlittengleitplatte (122).

2. Profilwalzmaschine nach Anspruch 1, **dadurch gekennzeichnet, dass** die Führungsgleitplatte (132) und/oder die Schlittengleitplatte (122) vollständig aus der Keramik gefertigt sind oder einen oder mehrere Einsätze aus Keramik aufweisen oder mit Keramik beschichtet sind.

3. Profüwalzmaschine nach Anspruch 2, **dadurch gekennzeichnet, dass** nur einzelne Streifen, vorzugsweise Längsstreifen in Richtung des Hin- und Hervorfahrens aus der Keramik auf der Führungsgleitplatte (132) oder der Schlittengleitplatte (122) ausgebildet sind.

4. Profilwalzmaschine nach einem der vorangegangenen Ansprüche, **dadurch gekennzeichnet, dass** die zweite Profilwalzbacke (126) auswechselbar in/an dem Schlitten (124) befestigt ist.

5. Profilwalzmaschine nach einem der vorangegangenen Ansprüche, **dadurch gekennzeichnet, dass** die Führungsbahn (130) als Schwalbenschwanznut (133) und der darin geführte Schlitten (124) als Schwalbenschwanz ausgebildet ist.

6. Profilwalzmaschine nach einem der vorangegangenen Ansprüche, **dadurch gekennzeichnet, dass** die erste Profilwalzbacke (110) und/oder die Führungsbahn (130) ortsfest, vorzugsweise an der Profifwalzmaschine, angeordnet sind.

7. Profilwalzmaschine nach einem der vorangegangenen Ansprüche, **dadurch gekennzeichnet, dass** der Schlitten, die Schlittenglekplatte und die zweite Profilwalzbacke (126) zumindest teilweise einstückig ausgebildet sind.

8. Profilwalzmaschine nach einem der vorangegangenen Ansprüche, **dadurch gekennzeichnet, dass** Führungsbahn (130) und die Führungsgleitplatte (132) einstückig ausgebildet sind.

## Claims

1. A profile-rolling machine for rolling a profile into a blank (200), the profile-rolling machine comprising:
a first profile-rolling jaw (110);
a second profile rolling jaw (126);
a carriage (124) for holding the second profile-rolling jaw (126), wherein the carriage comprises at least one carriage slide plate (122); and a guideway (130) with at least one guideway slide plate (132), on which the carriage (124) with its carriage slide plate (122) lying opposite the guideway slide plate (132) and the second profile-rolling jaw (126) can move back and forth relative to the first profile-rolling jaw (110) to roll the profile into the blank;
**characterised in that**
the guideway slide plate (132) and the carriage slide plate (122) are produced at least partially from a ceramic;
and a circuit for a combined coolant and lubricant is present for use between the guideway slide plate (132) and the carriage slide plate (122).

2. The profile-rolling machine according to claim 1, **characterised in that** the guideway slide plate (132) and/or the carriage slide plate (122) are produced entirely from the ceramic or comprise one or more inserts made of ceramic or are coated with ceramic.

3. The profile-rolling machine according to claim 2, **characterised in that** only individual strips, preferably longitudinal strips in the direction of the back and forth movement, are formed by the ceramic on the guideway slide plate (132) or the carriage slide plate (122).

4. The profile-rolling machine according to any one of the preceding claims, **characterised in that** the second profile-rolling jaw (126) is attached replaceably in/on the carriage (124).

5. The profile-rolling machine according to any one of the preceding claims, **characterised in that** the guideway (130) is formed as a dovetailed groove (133) and the carriage (124) guided therein is formed as a dovetail.

6. The profile-rolling machine according to any one of the preceding claims, **characterised in that** the first profile-rolling jaw (110) and/or the guideway (130) is arranged stationary, preferably on the profile-rolling machine.

7. The profile-rolling machine according to any one of the preceding claims, **characterised in that** the carriage, the carriage slide plate and the second profile-rolling jaw (126) are made at least partially in one piece.

8. The profile-rolling machine according to any one of the preceding claims, **characterised in that** the guideway (130) and the guideway slide plate (132) are made in one piece.

## Revendications

1. Lamineuse à profilés pour laminer un profil dans une ébauche (200), la lamineuse à profilés présentant :
une première mâchoire de laminage de profilés (110) ;
une deuxième mâchoire de laminage de profilés (126) ;
un chariot (124) pour tenir la deuxième mâchoire de laminage de profilés (126), sachant que le chariot présente au moins une plaque de glissement de chariot (122) ; et
une voie de guidage (130) comprenant au moins une plaque de glissement de guidage (132) sur laquelle le chariot (124) peut avancer et reculer avec sa plaque de glissement de chariot (122) faisant face à la plaque de glissement de guidage (132) et la deuxième mâchoire de laminage de profilés (126) pour laminer le profilé dans l'ébauche par rapport à la première mâchoire de laminage de profilés (110) ;
**caractérisée en ce que**
la plaque de glissement de guidage (132) et la plaque de glissement de chariot (122) sont fabriquées au moins partiellement en céramique ; et
qu'un circuit pour un réfrigérant et un lubrifiant combinés est prévu, destiné à être utilisé entre la plaque de glissement de guidage (132) et la plaque de glissement de chariot (122).

2. Lamineuse à profilés selon la revendication 1, **caractérisée en ce que** la plaque de glissement de guidage (132) et/ou la plaque de glissement de chariot (122) sont fabriquées entièrement en céramique ou présentent un ou plusieurs insert(s) en céramique ou sont recouvertes de céramique.

3. Lamineuse à profilés selon la revendication 2, **caractérisée en ce que** seules des bandes individuelles, de préférence des bandes longitudinales en direction de l'avancée et du recul sont fabriquées en céramique sur la plaque de glissement de guidage (132) ou la plaque de glissement de chariot (122).

4. Lamineuse à profilés selon l'une des revendications précédentes, **caractérisée en ce que** la deuxième mâchoire de laminage de profilés (126) est fixée de manière interchangeable dans/sur le chariot (124).

5. Lamineuse à profilés selon l'une des revendications précédentes, **caractérisée en ce que** la voie de guidage (130) est une rainure en queue d'aronde (133) et le chariot (124) guidé dedans est en queue d'aronde.

6. Lamineuse à profilés selon l'une des revendications précédentes, **caractérisée en ce que** la première mâchoire de laminage de profilés (110) et/ou la voie de guidage (130) sont placées fixement, de préférence sur la lamineuse à profilés.

7. Lamineuse à profilés selon l'une des revendications précédentes, **caractérisée en ce que** le chariot, la plaque de glissement de chariot et la deuxième mâchoire de laminage de profilés (126) sont formées au moins partiellement comme monobloc.

8. Lamineuse à profilés selon l'une des revendications précédentes, **caractérisée en ce que** la voie de guidage (130) et la plaque de glissement de guidage (132) sont formées comme monobloc.
